# EUROPÄISCHE PATENTSCHRIFT

(11) **EP 0 603 482 B1**
(45) Veröffentlichungstag und Bekanntmachung des Hinweises auf die Patenterteilung: **27.12.1995**
(21) Anmeldenummer: 93116272.1
(22) Anmeldetag: 08.10.1993
(51) Int. Cl.: F41C 3/02, F41C 27/06

(54) **Signalbecher für Signalwaffen**
Signal cup for signal pistols
Gobelet pour les pistolets de signalisation

(30) Priorität: 23.12.1992 DE 4243739
(43) Veröffentlichungstag der Anmeldung: 29.06.1994
(73) Patentinhaber: Röhm, Günter Horst, D-89567 Sontheim (DE)
(72) Erfinder: Kroisandt, Edwin, D-89423 Gundelfingen (DE)
(74) Vertreter: Fay, Hermann, Dipl.-Phys. Dr.

(56) Entgegenhaltungen:
- CH-A- 96 684
- FR-A- 846 100
- FR-A- 2 139 214
- US-A- 5 063 827

## Beschreibung

Die Erfindung betrifft einen Signalbecher für Signalwaffen mit einer in Schußrichtung axial offenen Becheraufnahme zum Einsetzen von Signalsternen, pyrotechnischen Erzeugnissen oder dergl., mit einem auf eine Mündung der Signalwaffe aufsetzbaren Becherfuß, der eine axiale Bohrung aufweist, und mit mindestens einer seitlichen Öffnung nach außen.

Aus der FR-A-846 100 ist ein Adapter bekannt, der auf die Mündung von Gewehren aufsetzbar ist, um Granaten abfeuern zu können, die in die axial offene Becheraufnahme des Adapters eingesetzt werden. Um den Gasdruck innerhalb des Adapters variieren zu können, besitzt dieser durch einen Ring überdeckbare seitliche, Öffnungen nach außen. Die Schußgase strömen daher mit entsprechender Temperatur und Geschwindigkeit aus diesen seitlichen Öffnungen aus, was bei unvorsichtigem Hantieren mit der Waffe zur Folge haben kann, daß der austretende Gasstrahl den Schützen, insbes. sein Gesicht treffen und ihn verletzen kann.

Die US-5 063 827 zeigt einen Schallwellenabweiser, der auf einen Gewehrlauf aufsetzbar ist und bei Verwendung eines Rückstoßdämpfers dazu dient, durch seitliche Öffnungen des Rückstoßdämpfers austretende, sich in Richtung des Schützen ausbreitende Schallwellen mittels einer Kegelfläche aus dieser Richtung abzulenken. Eine komplette Überdeckung der seitlichen Öffnungen des Rückstoßdämpfers zur vollständigen Ablenkung der Schallwelle ist dabei nicht möglich, da sonst dessen Funktion beeinträchtigt wird.

Der Erfindung liegt die Aufgabe zugrunde, einen Signalbecher der eingangs genannten Art so weiter auszubilden, daß sich der Schütze den austretenden Schußgasen nicht mehr versehentlich aussetzen kann.

Diese Aufgabe wird nach der Erfindung dadurch gelöst, daß die axiale Bohrung in eine im Becherfuß vorgesehene Kammer mündet, die mit der Becheraufnahme durch eine Reduzierbohrung im Boden der Becheraufnahme verbunden ist und in der Kammerwand die seitliche Öffnung aufweist, und daß am Becherfuß eine Strömungsleitwand angeschlossen ist, welche die aus der seitlichen Öffnung ausströmenden Schußgase in Schußrichtung nach vorn umlenkt.

Bei dem erfindungsgemäßen Signalbecher können die Schußgase nicht mehr seitlich, also quer zur Schußrichtung abströmen. Sie werden vielmehr durch die Strömungsleitwand in Schußrichtung nach vorn umgelenkt und können daher den Schützen nicht mehr treffen.

Eine bevorzugte Ausführungsform ist dadurch gekennzeichnet, daß die Strömungsleitwand von einem zweiten Becher gebildet ist, der die Wand der Kammer und der Becheraufnahme in lichtem Abstand umhüllt und an dem vom Becherfuß abgewandten Ende eine ringförmige Austrittsöffnung bildet. In dieser Ausführungsform werden auf einfache Weise vorteilhaft große Strömungsquerschnitte für das axiale Abströmen der Schußgase erreicht. Der zweite Becher kann im übrigen problemlos gasdicht an den Becherfuß angeschlossen werden. Auch ist es vorteilhaft, wenn die axiale Austrittsöffnung des zweiten Bechers in der gleichen Ebene liegt wie die axiale Mündungsöffnung der Becheraufnahme des Signalbechers. Dann werden die Schußgase vom zweiten Becher optimal weit geführt. Der zweite Becher kann aber seinerseits nicht zum Einsetzen von Signalkörpern oder dergl. Verwendung finden, wie es der Fall sein könnte, wenn die Mündung des zweiten Bechers über die Mündungsöffnung des Signalbechers axial vorstehen würde.

Im folgenden wird die Erfindung an einem in der Zeichnung dargestellten Ausführungsbeispiel näher erläutert; die einzige Figur zeigt einen Axialschnitt durch einen Signalbecher nach der Erfindung.

Der Signalbecher dient zur Aufnahme von nicht dargestellten Signalsternen oder pyrotechnischen Erzeugnissen. Er weist einen Becherfuß 2 auf, der auf eine nicht gezeigte Mündung einer ebenfalls nicht gezeigten Signalwaffe aufsetzbar ist. Dazu kann der Becherfuß 2 ein Außengewinde aufweisen und in ein Innengewinde in der Mündung der Signalwaffe eingeschraubt werden. Im Becherfuß 2 ist eine axiale Bohrung 3 vorgesehen, die in eine Kammer 4 mündet. Die Kammer 4 ist durch einen mit einer Reduzierbohrung 5 versehenen Boden 6 von einer dem Becherfuß 2 abgewandten, in Schußrichtung mit einer axialen Mündung 13 versehenen Becheraufnahme 7 getrennt. Die axiale Bohrung 3 und die Reduzierbohrung 5 liegen koaxial in der Verlängerung der Achse des Waffenlaufes. Die bei Zündung der Knallpatrone entstehenden Schußgase können durch die axiale Bohrung 3 des Becherfußes 2 in die Kammer 4 eintreten und die pyrotechnischen Erzeugnisse bzw. Signalsterne durch die Bohrung 5 aus der Becheraufnahme 7 abfeuern. Die Seitenwände 8 der Kammer 4 haben zwei seitliche Öffnungen 9, die von einer Strömungsleitwand 10 übergriffen sind. Diese in Schußrichtung 1 nach vorn weisende Strömungsleitwand 10 ist zum Becherfuß 2 hin gasdicht abgeschlossen, in Schußrichtung 1 nach vorn jedoch offen. In der dargestellten Ausführungsform wird der Signalbecher insgesamt von der Strömungsleitwand 10 umfaßt, indem der Signalbecher in einem die Kammer 4 und die Aufnahme 7 in lichtem Abstand umhüllenden zweiten Becher 11 angeordnet ist und der zweite Becher 11 an der dem Becherfuß 2 abgewandten Seite eine ringförmige Austrittsöffnung 12 hat. Diese Austrittsöffnung 12 liegt in der gleichen Ebene wie die axiale Mündungsöffnung 13 des Signalbechers.

## Patentansprüche

1. Signalbecher für Signalwaffen mit einer in Schußrichtung axial offenen Becheraufnahme (7) zum Einsetzen von Signalsternen, pyrotechnischen Erzeugnissen oder dergl., mit einem auf eine Mündung der Signalwaffe aufsetzbaren Becherfuß (2), der eine axiale Bohrung(3) aufweist, und mit mindestens einer seitlichen Öffnung (9) nach außen, dadurch gekennzeichnet, daß die axiale Bohrung (3) in eine im Becherfuß (2) vorgesehene Kammer (4) mündet, die mit der Becheraufnahme (7) durch eine Reduzierbohrung (5) im Boden (6) der Becheraufnahme (7) verbunden ist und in der Kammerwand die seitliche Öffnung aufweist, und daß am Becherfuß (2) eine Strömungsleitwand (10) angeschlossen ist, welche die aus der seitlichen Öffnung (9) ausströmenden Schußgase in Schußrichtung nach vorn umlenkt.

2. Signalbecher nach Anspruch 1, dadurch gekennzeichnet, daß die Strömungsleitwand (10) von einem zweiten Becher (11) gebildet ist, der die Wand der Kammer (4) und der Becheraufnahme (7) in lichtem Abstand umhüllt und an der dem Becherfuß (2) abgewandten Ende eine ringförmige Austrittsöffnung (12) bildet.

3. Signalbecher nach Anspruch 2, dadurch gekennzeichnet, daß die Austrittsöffnung (12) des zweiten Bechers (11) in der gleichen Ebene liegt wie die axiale Mündungsöffnung (13) der Becheraufnahme (7).

## Claims

1. Flare cup for signal-firing weapons, comprising a cup-shaped receptacle (7), which is axially open in the firing direction, for the insertion of flares, pyrotechnic products or the like, comprising a cup base (2) which is capable of being mounted on a muzzle of a signal-firing weapon and has an axial bore (3), and comprising at least one lateral aperture (9) to the exterior, characterised in that the axial bore (3) opens into a chamber (4) provided in the cup base (2), said chamber communicating with the cup-shaped receptacle (7) by a bore (5) of reduced cross-section in the bottom (6) of the cup-shaped receptacle (7) and having the lateral aperture in the chamber wall, and in that attached to the cup base (2) is a flow baffle (10), which deflects the detenation gases discharged from the lateral aperture (9) forward in the firing direction.

2. Flare cup according to claim 1, characterised in that the flow baffle (10) is formed by a second cup (11), which surrounds the wall of the chamber (4) and of the cup-shaped receptacle (7) with clearance and forms at the end remote from the cup base (2) an annular outlet aperture (12).

3. Flare cup according to claim 2, characterised in that the outlet aperture (12) of the second cup (11) lies in the same plane as the axial aperture (13) at the mouth of the cup-shaped receptacle (7).

## Revendications

1. Gobelet pour les pistolets de signalisation comportant un logement de gobelet (7) ouvert axialement dans la direction de tir, pour la mise en place de fusées de signalisation, de produits pyrotechniques ou similaires, et comportant un pied de gobelet (2) apte à être positionné sur un orifice du pistolet de signalisation, ledit pied de gobelet présentant un alésage axial (3) et au moins une ouverture latérale (9) vers l'extérieur, caractérisé en ce que l'alésage axial (3) débouche dans une chambre (4) prévue dans le pied de gobelet (2), reliée au logement de gobelet (7) par l'intermédiaire d'un alésage réducteur (5) aménagé dans le fond (6) du logement de gobelet (7), et présentant l'ouverture latérale dans la paroi de chambre, et en ce qu'une paroi de canalisation d'écoulement (10) est connectée au pied du gobelet (2), ladite paroi de canalisation déviant les gaz de tir provenant de l'ouverture latérale (9) vers l'avant dans la direction du tir.

2. Gobelet pour les pistolets de signalisation selon la revendication 1, caractérisé en ce que la paroi de canalisation d'écoulement (10) est formée par un second gobelet (11) qui entoure à faible distance la paroi de la chambre (4) et du logement de gobelet (7) et qui forme à l'extrémité opposée au pied de gobelet (2) une ouverture d'échappement (12) de forme annulaire.

3. Gobelet pour les pistolets de signalisation selon la revendication 2, caractérisé en ce que l'ouverture d'échappement (12) du second gobelet (11) est située dans le même plan que l'orifice axial (13) du logement de gobelet (7).
